# EUROPÄISCHE PATENTSCHRIFT

(11) **EP 0 735 275 B1**
(45) Veröffentlichungstag und Bekanntmachung des Hinweises auf die Patenterteilung: **18.09.2002**
(21) Anmeldenummer: 96100338.1
(22) Anmeldetag: 11.01.1996
(51) Int. Cl.: F15B 13/02

(54) **Rastschaltvorrichtung**
Snap-in locking device
Dispositif à crans

(30) Priorität: 29.03.1995 DE 19511522
(43) Veröffentlichungstag der Anmeldung: 02.10.1996
(73) Patentinhaber: Hydac Fluidtechnik GmbH, 66280 Sulzbach/Saar (DE)
(72) Erfinder: Jung, Rüdiger, Dipl.-Ing., D-66386 St. Ingbert (DE); Bär, Harald, Dipl.-Ing., D-66333 Völklingen (DE)
(74) Vertreter: Patentanwälte Bartels und Partner

(56) Entgegenhaltungen:
- DE-A- 3 524 759
- US-A- 3 463 187
- US-A- 4 169 490
- PATENT ABSTRACTS OF JAPAN vol. 005, no. 135 (M-085), 27.August 1981 & JP 56 070105 A (SANWA SEIKI K.K.), 11.Juni 1981,

## Beschreibung

Die Erfindung betrifft eine Schaltvorrichtung zum Ansteuern mindestens einer hydraulischen Betätigungseinrichtung mit zwei gegenläufig wirkenden Rückschlagventilen in einer Zu- und Ablaufleitung, die an die jeweilige Betätigungseinrichtung sowie an ein Schaltventil angeschlossen sind. Vergleichbare Schaltvorrichtungen, wie sie durch die DE-A-35 24 759 bekannt sind, dienen beispielsweise dazu, sofern es sich bei der Betätigungseinrichtung um einen Hydrozylinder handelt, die Kolbenstange des Hydrozylinders für einen Betätigungsvorgang ein- und ausfahren zu lassen. Dabei werden für einen Bewegungszyklus abwechselnd die beiden gegenläufig wirkenden Rückschlagventile jeweils einmal für den Durchfluß des Fluids aufgesteuert.

Ferner sind entsperrbare Rückschlagventile bekannt, die hydraulisch über eine Steuerleitung entsperrbar sind und die beispielsweise zur Verhinderung von Kriechbewegungen an durch Schieberventile angesteuerten, unter Last stehenden Zylindern eingesetzt werden oder zur Absperrung unter Druck stehender Anlagenteile, wie Pressenzylinder, sowie zur Vermeidung von unkontrollierten Bewegungen von unter Last stehenden Verbrauchern, beispielsweise bei Rohrbruch oder Pumpenausfall. Dahingehende Anwendungsgebiete finden sich unter anderem bei Spritzgießmaschinen, Hubarbeitsbühnen, Abstützzylindern, in der Mobil- und Spannhydraulik sowie bei Handlinggeräten.

Bei dahingehenden Anwendungsgebieten kann es gewünscht sein, eine hydraulische Betätigungseinrichtung für eine Verfahrbewegung in verschiedenen Richtungen nicht nur anzusteuern, sondern bei unter sich ändernder Last stehender Betätigungseinrichtung diese innerhalb eines vorgegebenen Bewegungsraumes in einer Art Schwimmstellung zu halten. Dies kann beispielsweise bei landwirtschaftlichen Arbeitsmaschinen eine Rolle spielen, bei denen ein Bodenbearbeitungsgerät, wie ein Pflug, unter Last im Eingriff mit dem zu bearbeitenden Boden bleiben und von diesem nicht abheben soll, selbst wenn das Bodenbearbeitungsgerät bedingt durch di.e Art des Bodens oder den Bodenverlauf selbst eine rückwirkende Kraft erfährt, die bei sonstigen Konstruktionen unmittelbar zum zumindest kurzzeitigen Abheben des Bodenbearbeitungsgerätes führt.

Durch die US-A-3,463,187 ist eine Schaltvorrichtung zum Ansteuern einer hydraulischen Betätigungseinrichtung in Form eines Arbeitszylinders für eine Fahrzeugsteuerung bekannt. Sowohl auf der Kolben- als auch auf der Stangenseite des hydraulischen Arbeitszylinders ist jeweils ein Paar an parallel angeordneten gegenläufig wirkenden Rückschlagventilen angeordnet, die jeweils in Zu- und Ablaufleitungen den Zu- und Ablauf des Hydraulikmediums sowohl auf der Kolben- als auch auf der Stangenseite entsprechend ansteuern. Mit ihren Eingängen sind die zwei Paare mit jeweils zwei gegenläufig wirkenden Rückschlagventilen an ein Schaltventil angeschlossen, das wiederum mit einer mit der Steuerung zusammenwirkenden Betätigungseinrichtung in Form eines Schieberventils zusammenwirkt. Mit die ser bekannten Steuerungsanordnung soll eine unmittelbare hydraulische Ansteuerung eines Lenkkreises für ein Fahrzeug realisiert werden, das auch bei auftretenden Stößen am Fahrzeug eine sichere Steuerung erlaubt. Die Realisierung einer Art Schwimmstellung ist mit dieser bekannten Vorrichtung nicht erreichbar.

Ausgehend von diesem Stand der Technik liegt der Erfindung die Aufgabe zugrunde, eine Schaltvorrichtung zum Ansteuern mindestens einer hydraulischen Betätigungseinrichtung zu schaffen, mit der es möglich ist, die oben erwähnte Schwimmstellung für dahingehende Betätigungseinrichtungen kostengünstig und funktionssicher mit wenig Komponenten zu erreichen. Eine dahingehende Aufgabe löst eine Schaltvorrichtung mit den Merkmalen des Patentanspruches 1.

Dadurch, daß gemäß dem kennieichnenden Teil des Patentanspruches 1 zwei entsperrbare Rückschlagventile vorhanden sind, daß das zweite entsperrbare Rückschlagventil parallel zum zweiten Rückschlagventil geschaltet ist und daß der Durchflußanschluß des ersten entsperrbaren Rückschlagventils in der Ablaufleitung an den Durchflußanschluß des zweiten Rückschlagventils angeschlossen ist, ist es möglich, neben dem Heben und Senken sowie Halten der Last mit der jeweiligen hydraulischen Betätigungseinrichtung auch eine Schwimmstellung zu verwirklichen, bei der, selbst wenn das Schaltventil wieder in seine Ausgangslage oder Raststellung rückgeschaltet hat, die jeweilige Betätigungseinrichtung in dieser Schwimmstellung verbleibt. Erfährt dann das beispielsweise eingangs erwähnte Bodenbearbeitungsgerät eine Störkraft, die es an sich zum Abheben vom Boden zwingt, wird durch die Schwimmstellung der jeweiligen Betätigungseinrichtung erreicht, daß eine dahingehende Kraft im Sinne einer Kompensation aufgenommen wird und das Bodenbearbeitungsgerät in seiner bearbeitenden Stellung verbleibt.

Um diese Schwimmstellung zu erreichen, ist es im Sinne der erfindungsgemäßen Schaltvorrichtung bedeutsam, daß durch den Anschluß der Steuerleitung des ersten entsperrbaren Rückschlagventils an den Sperranschluß des anderen entsperrbaren Rückschlagventils ein definiertes Ölvolumen eingespannt ist, welches zum permanenten Aufsteuern des ersten entspannbaren Rückschlagventils führt, das derart wiederum durch Verbindung der fluidführenden Räume der jeweiligen hydraulischen Betätigungseinrichtung untereinander die ausgleichende Schwimmstellung mit gewährleistet.

Weitere vorteilhafte Merkmalsausgestaltungen der erfindungsgemäßen Schaltvorrichtung sind Gegenstand der Unteransprüche.

Im folgenden wird die erfindungsgemäße Schaltvorrichtung anhand der Zeichnung näher erläutert.

Es zeigen:
- Fig.1: einen Schaltplan der Schaltvorrichtung und
- Fig.2: einen Längsschnitt durch ein hydraulisch entsperrbares Rückschlagventil, wie es in dem Schaltplan nach der Fig.1 verwendet ist.

Die erfindungsgemäße Schaltvorrichtung dient zum Ansteuern mindestens einer hydraulischen Betätigungseinrichtung, die aus einem doppeltwirkenden Hydrozylinder 10 gebildet ist, in dem ein Kolben 12 längsverfahrbar gehalten ist. Auf beiden Seiten des Hydrozylinders 10 hinausragend und mit dem Kolben 12 verbunden ist eine Kolbenstange 14 vorhanden, die der Krafteinleitung dient, wobei der Kolben 12 den Hydrozylinder 10 in die beiden Arbeitsräume 16 und 18 unterteilt und auf seinen beiden zu den Arbeitsräumen 16 und 18 hingewandten Seiten gleich große Kolbenflächen aufweist. Die Schaltvorrichtung weist zwei gegenläufig wirkende Rückschlagventile 20,22 in einer Zulaufleitung 24 und einer Ablaufleitung 26 auf, die an die jeweilige Betätigungseinrichtung sowie an ein Schaltventil 28 angeschlossen sind. Das Schaltventil 28 ist als Schieberventil, insbesondere als 4/3-Wege-Ventil, ausgebildet. In seiner mittleren Schalt- oder Raststellung trennt es die Zulaufleitung 24 und die Ablaufleitung 26 von einer Hydropumpe P und dem Tank T.

Parallel zu den beiden Rückschlagventilen 20,22 üblicher Bauart sind zwei entsperrbare Rückschlagventile 30,32 vorhanden, wobei die Steuerleitung 34 des ersten entsperrbaren Rückschlagventiles 30 an den Sperranschluß 36 des zweiten entsperrbaren Rückschlagventiles 32 angeschlossen ist.

Die beiden Rückschlagventile 30 und 32 sind hydraulisch entsperrbar und zwischen dem ersten Rückschlagventil 20 und dem Schaltventil 28 mündet die Steuerleitung 38 des zweiten entsperrbaren Rückschlagventiles 32 in die Zulaufleitung 24. Der Sperranschluß 40 des ersten entsperrbaren Rückschlagventiles 30 mündet wiederum in Fluidrichtung hinter dem ersten Rückschlagventil 20 in die Zulaufleitung 24 zum Hydrozylinder 10. Der Durchflußanschluß 42 des ersten entsperrbaren Rückschlagventiles 30 ist in der Ablaufleitung 26 an den Durchflußanschluß 44 des zweiten Rückschlagventiles 22 angeschlossen und die Ablaufleitung 26 ist an den Durchflußanschluß 46 des zweiten entsperrbaren Rückschlagventiles 32 angeschlossen.

Wird das Schalt- oder Schieberventil 28 in seine in der Fig.1 gesehen linke Schaltstellung gebracht, strömt Fluid, insbesondere Hydrauliköl, von der Hydropumpe P über die Zulaufleitung 24 und das dann aufsteuernde erste Rückschlagventil 20 in den Arbeitsraum 18 des Hydrozylinders 10. Die Kolbenstange 14 fährt dann in der Fig.1 gesehen nach oben aus und das Rücklauföl strömt aus dem Arbeitsraum 16 des Hydrozylinders 10 über die Ablaufleitung 26 und das sich öffnende zweite Rückschlagventil 22 in den Tank T. Durch den in der Zulaufleitung 24 anstehenden Fluiddruck wird über die Steuerleitung 38 das zweite hydraulisch entsperrbare Rückschlagventil 32 geöffnet. Da die Rückführoder Ablaufleitung 26 jedoch drucklos ist, baut sich in dem Sperranschluß 26 des zweiten entsperrbaren Rückschlagventiles 32 auch kein Druck auf und mithin bleibt das erste entsperrbare Rückschlagventil 30 geschlossen. Wirkt nun eine Kraft F gemäß der Darstellung in der Fig.1 auf die Kolbenstange 14 ein, bleiben das erste Rückschlagventil 20 sowie das erste entsperrbare Rückschlagventil 30 geschlossen und der Kolben 12 wird gegen die Last F in seiner jeweiligen Position gehalten, auch wenn das Schaltventil 28 wieder seine in der Fig.1 gezeigte mittlere Schaltstellung oder Raststellung einnimmt.

Wird das Schaltventil 28 in seine in der Fig.1 gesehen rechte oder zweite, andere Schaltstellung gebracht, wird die Ablaufleitung 26 mit der Hydropumpe P fluidführend verbunden. Übersteigt der von der Hydropumpe P erzeugbare Druck in der Ablaufleitung 26 einen vorgebbaren Schwellenwert, beispielsweise >10 bar, wird über den Durchflußanschluß 46 das zweite entsperrbare Rückschlagventil 32 aufgesteuert und über den dann im Sperranschluß 36 und in der Steuerleitung 34 anstehenden Fluiddruck wird ebenfalls das erste entsperrbare Rückschlagventil 30 geöffnet. Dieser Öffnungsvorgang geschieht auch dann, wenn in der Steuerleitung 38 kein Druck ansteht. Durch den gleichfalls anstehenden Druck der Hydropumpe P am zweiten Rückschlagventil 22 über die Ablaufleitung 26 bleibt dieses Rückschlagventil geschlossen und die beiden Arbeitsräume 16 und 18 der Betätigungseinrichtung sind über das geöffnete erste entsperrbare Rückschlagventil 30 miteinander fluidführend und druckausgleichend verbunden. Bei dieser Schaltstellung ist im Sperranschluß 36 und in der Steuerleitung 34 ein Ölvolumen eingespannt, wodurch die Schaltstellung "Senken" quasi gespeichert ist und sich die Schwimmstellung für den Kolben 12 des Hydrozylinders ergibt. Diese Schwimmstellung bleibt auch dann beibehalten, wenn die Bedienperson das Schaltventil 28 nicht länger betätigt und dieses in seine in der Fig.1 gezeigte mittlere Ruhe- oder Raststellung, beispielsweise federbelastet, zurückverfährt.

Das Aufheben der beschriebenen Schwimmstellung und erneutes Heben geschieht dadurch, daß das Schalt- oder Schieberventil 28 wiederum in seine in der Fig.1 gezeigte linke Schaltstellung gebracht wird. In einem dahingehenden Fall steigt dann wieder der Druck in der Zulaufleitung 24 an, so daß neben einem Aufsteuern des ersten Rückschlagventiles 20 die Steuerleitung 38 derart mit Druck beaufschlagt wird, daß das entsperrbare zweite Rückschlagventil 32 öffnet. In dieser geöffneten Stellung und bei dann druckloser Ablaufleitung 26 fließt das bisher unter Druck stehende Fluid in der Steuerleitung 34 über den Sperranschluß 36 und das zweite entsperrbare Rückschlagventil 32 in die Ablaufleitung 26 ab mit der Folge, daß das erste hydraulisch entsperrbare Rückschlagventil 30 schließt. Es wird also das bisher zwischen den beiden hydraulisch entsperrbaren Rückschlagventilen 30,32 zur Speicherung der Schwimmstellung eingespannte Öl zum Tank T hin abgelassen. Damit sind aber wiederum die beiden Arbeitsräume 16 und 18 des Hydrozylinders 10 voneinander getrennt und der eingangs beschriebene Hebe- und Haltevorgang kann wieder vonstatten gehen.

In der Fig.2 ist ein hydraulisch entsperrbares Rückschlagventil dargestellt, wie es in der Schaltvorrichtung nach der Fig.1 vorzugsweise verwendet wird. Dahingehend entsperrbare Rückschlagventile 30,32 sind direkt gesteuerte Kugelsitzventile mit einer Schließkugel 48 für ölhydraulische Anlagen. Sie erlauben in Durchflußrichtung von dem jeweiligen Durchflußanschluß 42,46 zum Sperranschluß 36 bzw. 40 freies Durchströmen. In Gegenrichtung wird die Schließkugel 48 durch die Schließfeder 50 und durch den Druck am jeweiligen Sperranschluß 36,40 auf den Ventilsitz gedrückt und sperrt die angesprochene Durchflußrichtung leckölfrei ab. Durch Einleiten eines genügend hohen Steuerdruckes an derjeweiligen Steuerleitung 34,38 wird dann der Steuerkolben 52 verschoben und die Schließkugel 48 von ihrem Ventilsitz gedrückt. Das Ventil ist dann hydraulisch entsperrt und kann vom jeweiligen Sperranschluß 36,40 zum zugeordneten Durchflußanschluß 42 bzw. 46 durchströmt werden.

Die unter dem Steuerkolben 52 eingesetzte Rückstellfeder ermöglicht bei Druckentlastung an der jeweiligen Steuerleitung 34,38 ein verzögerungsfreies Rückschalten. Um sicher das Ölvolumen in der Steuerleitung 34 und dem Sperranschluß 36 zwischen den beiden hydraulisch entsperrbaren Rückschlagventilen 30 und 32 einschließen zu können, ist es notwendig, daß das jeweilige entsperrbare Rückschlagventil 30,32, wie dies die Fig.2 zeigt, am jeweiligen Steuerkolben 52 zwischen derjeweiligen Steuerleitung 34,38 und dem zugeordneten Durchlaßanschluß 42,46 sowie dem zugeordneten Sperranschluß 36,40 jeweils eine Abdichtung 54, beispielsweise in Form eines üblichen O-Ringes, aufweist.

Die beschriebene Schaltvorrichtung läßt sich besonders vorteilhaft bei landwirtschaftlichen Arbeitsmaschinen einsetzen, bei denen eine Arbeitsgerätschaft, wie ein Pflug oder ein Heuwender, in stetigem Eingriff bzw. in Berührung mit dem zu bearbeitenden Boden zu bleiben hat. Mit der Schaltvorrichtung lassen sich auch mehrere, beispielsweise parallel hintereinander geschaltete und miteinander in Verbindung stehende Betätigungseinrichtungen für eine schwimmende Lagerung der Arbeitsgerätschaft ansteuern. Weitere Anwendungsgebiete der Schaltvorrichtung im Straßenbau oder bei Straßenkehrmaschinen sowie bei Transportfahrzeugen sind möglich.

## Patentansprüche

1. Schaltvorrichtung zum Ansteuern mindestens einer hydraulischen Betätigungseinrichtung mit zwei gegenläufig wirkenden Rückschlagventilen (20,22) in einer Zu- (24) und Ablaufleitung (26), die an die jeweilige Betätigungseinrichtung sowie an ein Schaltventil (28) angeschlossen sind, **dadurch gekennzeichnet, daß**
- zwei entsperrbare Rückschlagventile (30,32) vorhanden sind,
- das zweite entsperrbare Rückschlagventil (32) parallel zum zweiten Rückschlagventil (22) geschaltet ist und
- der Durchflußanschluß (42) des ersten entsperrbaren Rückschlagventils (30) in der Ablaufleitung (26) an den Durchflußanschluß (44) des zweiten Rückschlagventils (22) angeschlossen ist,
- und die Steuerleitung (34) des ersten entsperrbaren Rückschlagventiles (30) an den Sperranschluß (36) des zweiten entsperrbaren Rückschlagventiles (32) angeschlossen ist.

2. Schaltvorrichtung nach Anspruch 1, **dadurch gekennzeichnet, daß** die jeweilige hydraulische Betätigungseinrichtung ein doppeltwirkender Hydrozylinder (10) ist, daß zwischen dem ersten Rückschlagventil (20) und dem Schaltventil (28) die Steuerleitung (38) des zweiten entsperrbaren Rückschlagventils (32) in die Zulaufleitung (24) mündet und daß der Sperranschluß (40) des ersten entsperrbaren Rückschlagventils (30) in Fluidrichtung hinter dem ersten Rückschlagventil (20) in die Zulaufleitung (24) zum Hydrozylinder (10) mündet.

3. Schaltvorrichtung nach Anspruch 2, **dadurch gekennzeichnet, daß** die Ablaufleitung (26) an den Durchflußanschluß (46) des zweiten entsperrbaren Rückschlagventils (32) angeschlossen ist.

4. Schaltvorrichtung nach einem der Ansprüche 1 bis 3, **dadurch gekennzeichnet, daß** das Schaltventil (28) ein 4/3-Wege-Ventil, insbesondere ein Schieberventil, ist, in dessen mittlerer Schaltstellung die Zu- (24) und Ablaufleitung (26) von einer Hydropumpe (P) und einem Tank (T) getrennt sind.

5. Schaltvorrichtung nach Anspruch 4, **dadurch gekennzeichnet, daß** in der einen Schaltstellung des Schaltventils (28) zum Heben und Halten der Kolbenstange (14) des Hydrozylinders (10) das zweite entsperrbare Rückschlagventil (32) aufgesteuert und das erste entsperrbare Rückschlagventil (30) geschlossen bleibt und daß in der anderen Schaltstellung und danach in der mittleren Schaltstellung bei einem vorgebbaren Arbeitsdruck beide entsperrbare Rückschlagventile (30,32) derart geöffnet sind, daß die beiden Arbeitsräume (16,18) des Hydrozylinders (10) fluidführend miteinander verbunden sind.

6. Schaltvorrichtung nach Anspruch 5, **dadurch gekennzeichnet, daß** der Arbeitsdruck größer als 10 bar ist und daß die mittlere Schaltstellung des Schaltventiles (28) bei Nichtbetätigung desselben sich von selbst einstellt.

7. Schaltvorrichtung nach einem der Ansprüche 1 bis 6, **dadurch gekennzeichnet, daß** das jeweilige entsperrbare Rückschlagventil (30,32) hydraulisch entsperrbar ist und an seinem Steuerkolben (52) mindestens eine Abdichtstelle (54) aufweist, die leckölfrei zumindest die Steuerleitung (34,38) vom Durchflußanschluß (42,46) trennt.

8. Verwendung der Schaltvorrichtung nach einem der Ansprüche 1 bis 7 bei landwirtschaftlichen Arbeitsmaschinen, bei denen eine Arbeitsgerätschaft in stetigem Eingriff oder in,Berührung mit dem zu bearbeitenden Boden zu bleiben hat.

## Claims

1. A switching device for controlling at least one hydraulic actuating device with two non-return valves (20, 22) operating in opposite directions in a feed line (24) and a discharge line (26) which are connected to the respective actuating device and a control valve (28), **characterised in that**
- there are two unblockable non-return valves (30, 32);
- the second unblockable non-return valve (32) is fitted parallel to the second non-return valve (22) and
- the through-flow connection (42) of the first unblockable non-return valve (30) is connected in the discharge line (26) to the through flow connection (44)of the second non-return valve (22),
- and the control line (34) of the first unblockable non-return valve (30) is connected to the. blocking connection (36) of the second unblockable non-return valve (32).

2. A switching device according to Claim 1, **characterised in that** the respective actuating device is a double-acting hydraulic cylinder (10), that the control line (38) of the second of the second unblockable non-return valve (32) between the first non-return valve (20) and the control valve (28) terminates in the feed line (24) and that the blocking connection (40) of the first unblockable non-return valve (30) terminates in the feed line (24) to the hydraulic cylinder (10) in the direction of flow behind the first non-return valve (20).

3. A switching device according to Claim 2, **characterised in that** the discharge line (26) is connected to the through-flow line (46) of the second unblockable non-return valve (32).

4. A switching device according to one of the Claims 1 to 3, **characterised in that** the switching valve (28) is a 4/3-way valve, in particular a slide valve in the mid-position of which the feed (24) and discharge (26) lines are shut off from a hydraulic pump (P) and a tank (T).

5. A switching device as in Claim 4, **characterised in that**, to lift and hold the piston rod (32) of the hydraulic cylinder (10), the second unblockable non-return valve (32) remains open and the first unblockable non-return valve (30) remains closed and that in the other position and then in the mid position at a specified operating pressure both unblockable non-return valves (30, 32) are open in such a way that the two spaces (16, 18) in the hydraulic cylinder (10) hydraulically communicate.

6. A switching device according to Claim 5, **characterised in that** the operating pressure is greater than 10 bars and that the control valve (28) moves into its mid position when it is not operated.

7. A switching device according to one of the Claims 1 to 6, **characterised in that** the respective unblockable non-returnable valve (30, 32) is hydraulically unblockable and has at its control piston (52) at least one sealing point (54) which shuts off at least the control line (34, 38) from the through-flow connection (42, 46) without allowing leakage oil to pass.

8. Application of the switching device according to one of the Claims 1 to 7 to agricultural machinery on which one implement has to remain in continuous engagement or contact with the soil which is to be worked.

## Revendications

1. Dispositif de commutation pour amorcer au moins un système de commande hydraulique avec deux clapets antiretour à effet opposé (20, 22) dans une conduite d'arrivée (24) et de décharge (26) qui est branchée au système de commande respectif ainsi qu'à un relais capteur (28), **caractérisé en ce que**
- deux clapets antiretour pilotés (30, 32) sont présents,
- le deuxième clapet antiretour piloté (32) est monté en parallèle au deuxième clapet antiretour (22), et
- le branchement de passage (42) du premier clapet antiretour piloté (30) dans la conduite de décharge (26) est branché au branchement de passage (44) du deuxième clapet antiretour (22), et
- la conduite de pilotage (34) du premier clapet antiretour piloté (30) est branchée au branchement de retenue (36) du deuxième clapet antiretour piloté (32).

2. Dispositif de commutation selon la revendication 1, **caractérisé en ce que** chaque système de commande hydraulique est un cylindre hydraulique à double effet (10), **en ce qu'**entre le premier clapet antiretour (20) et le relais capteur (28), la conduite de commande (38) du deuxième clapet antiretour piloté (32) donne sur la conduite d'arrivée (24), et **en ce que** le branchement de retenue (40) du premier clapet antiretour piloté (30), dans la direction du fluide, derrière le premier clapet antiretour (20), donne sur la conduite d'arrivée (24) menant au cylindre hydraulique (10).

3. Dispositif de commutation selon la revendication 2, **caractérisé en ce que** la conduite de décharge (26) est branchée au branchement de passage (46) du deuxième clapet antiretour piloté (32).

4. Dispositif de commutation selon l'une quelconque des revendications 1 à 3, **caractérisé en ce que** le relais capteur (28) est une vanne à 4/3 voies, en particulier une vanne à passage direct, dans la position de commutation centrale de laquelle, la conduite d'arrivée (24) et la conduite de décharge (26) sont séparées d'une pompe hydraulique (P) et d'un réservoir (T).

5. Dispositif de commutation selon la revendication 4, **caractérisé en ce que** dans l'une des positions de commutation du relais capteur (28) pour soulever et maintenir la tige de piston (14) du cylindre hydraulique, on commande l'ouverture du deuxième clapet antiretour piloté (32) et le premier clapet antiretour piloté (30) reste fermé, et **en ce que** dans l'autre position de commutation, et ensuite dans la position de commutation centrale, à une pression de service pouvant être prédéterminée, les deux clapets antiretour pilotés (30, 32) sont ouverts de telle sorte que les deux espaces de travail (16, 17) du cylindre hydraulique (10) sont reliés ensemble en conduisant le fluide.

6. Dispositif de commutation selon la revendication 5, **caractérisé en ce que** la pression de service est supérieure à 10 bars et **en ce que** la position de commutation centrale du clapet antiretour (28) se règle automatiquement si celui-ci n'est pas actionné.

7. Dispositif de commutation selon l'une quelconque des revendications 1 à 6, **caractérisé en ce que** le clapet antiretour piloté (30, 32) respectif peut être piloté hydrauliquement et présente à son piston pilote (52) au moins un point d'étanchéité (54) qui sépare au moins la conduite de pilotage (34, 38) du branchement de passage (42, 46) sans huile de fuite.

8. Utilisation du dispositif de commutation selon l'une quelconque des revendications 1 à 7 sur des outils-machines agricoles, dans lesquels un outillage doit rester en prise continue ou en contact avec le sol à travailler.
